# EUROPÄISCHE PATENTSCHRIFT

(11) **EP 2 134 475 B1**
(45) Veröffentlichungstag und Bekanntmachung des Hinweises auf die Patenterteilung: **25.05.2011**
(21) Anmeldenummer: 08734896.7
(22) Anmeldetag: 31.03.2008
(51) Int. Cl.: B05B 7/12, B05B 7/14

(54) **VORRICHTUNG ZUM AUFSPRÜHEN VON PIGMENTIERTEN FLÜSSIGKEITEN**
DEVICE FOR SPRAYING PIGMENTED FLUIDS
DISPOSITIF POUR PULVÉRISER DES LIQUIDES PIGMENTÉS

(30) Priorität: 11.04.2007 DE 102007016992
(43) Veröffentlichungstag der Anmeldung: 23.12.2009
(73) Patentinhaber: Kriesmair, Bernd, 81377 München (DE)
(72) Erfinder: Kriesmair, Bernd, 81377 München (DE)
(74) Vertreter: Bauerschmidt, Peter
(86) Internationale Anmeldenummer: PCT/EP2008/002534
(87) Internationale Veröffentlichungsnummer: WO 2008/125209

(56) Entgegenhaltungen:
- DE-A1-102005 038 162
- GB-A- 102 910
- US-A- 649 431
- US-A- 4 102 500
- US-A- 4 685 622

## Beschreibung

Die Erfindung richtet sich auf eine Vorrichtung zum Aufsprühen von pigmentierten Flüssigkeiten mittels eines Luftstroms umfassend einen Grundkörper, eine an der Vorderseite des Grundkörpers angeordnete Sprühdüse mit einer darin mittig angeordneten Nadel, einen Drucklufteinlass und einen anschließenden Druckluftkanal, eine Austrittsöfnung für eine pigmentierte Flüssigkeit, wobei ein durch den Druckluftkanal zugeführter regelbarer Druckluftstrom an der Austrittsöffnung für die pigmentierte Flüssigkeit vorbeigeführt und mit Flüssigkeitströpfchen beladen wird und diese Flüssigkeitströpfchen durch die Sprühdüse abgegeben werden, solange der Druckluftstrom sufrechterbalten wird, wobei die Düse und die Nadel in einem Düsenkopf angeordnet sind und der Düsenkopf als Ganzes entfernbar bzw, austauschbar ist.

Eine solche Vorrichtung wird in DE 10 2005 038 162 A1 beschrieben, gemäß dem Oberbergriff von Anspruch 1.

Bei der vorbekannten Vorrichtung ist vorgesehen, dass die pigmentierte Flüssigkeit aus einem externen Vorratsbehälter über eine Einlassöffnung zugeführt wird. Die von extern zugeführte Flüssigkeit wird auf dem Weg von der Einlassöffnung zur Sprühdüse durch einen in dem Düsenkopf vorgesehenen Raum, der auch als Aufnahmeraum bezeichnet werden kann, hindurch geleitet. Ein Betrieb ohne externe Flüssigkeitszufuhr ist nicht vorgesehen.

Eine ähnliche Vorrichtung zum Aufsprühen von pigmentierten Flüssigkeiten wird in der GB 102 910 A beschrieben. Auch bei dieser Vorrichtung kann der Düsenkopf als Ganzes zu Reinigungszwecken entfernt werden. Es ist ebenfalls eine Einlassöffnung zur externen Zuführung der pigmentierten Flüssigkeit vorgesehen, wobei die pigmentierte Flüssigkeit von der Einlassöffnung zur Sprühdüse wiederum durch einen in dem Düsenkopf vorgesehenen Raum hindurch geleitet wird. Auch diese Sprühvorrichtung ist nicht für einen Betrieb ohne externe Flüssigkeitszufuhr ausgelegt.

Hiervon ausgehend liegt der Erfindung die Aufgabe zugrunde, eine Vorrichtung der gattungsgemäßen Art so auszugestalten, dass die Handhabung noch mehr vereinfacht wird

Diese Aufgabe wird erfindungsgemäß dadurch gelöst, dass in dem Düsenkopf ein Vorratsbehälter für die zu versprühende pigmentierte Flüssigkeit angeordnet ist. Innerhalb des Vorratsbehälters ist ein Aufnahmeraum zur Aufnahme der aufzusprühenden pigmentierten Flüssigkeit gebildet, so dass der Düsenkopf mit einem integrierten Flüssigkeitstank ausgestattet ist und die Vorrichtung unabhängig von einer externen Flüssigkeitszuführung betrieben werden kann. Der Vorratsbehälter kann dann mit dem Düsenträger bereits gefüllt erworben werden oder individuell befüllt bzw. nachgefüllt werden.

Hierzu ist eine mit dem Vorratsbehälter verbundene Befüllungsöffnung vorgesehen sein, die von einer geschlitzten Membran abgedeckt ist, die vorzugsweise aus Silikon bestehen kann.

Zur Erzielung eines kompakten, symmetrischen Aufbaus kann der Vorratsbehälter um die Nadel herum angeordnet sein.

Gemäß einer weiteren bevorzugten Ausgestaltung weist der Vorratsbehälter eine hohlzylindrische Grundform mit einem konisch zulaufenden und die Austrittsöffnung bildenden vorderen Endbereich und einem hinteren Endbereich auf. Dabei ist im hinteren Endbereich ein Dichtungselement in den Vorratsbehälter eingesetzt ist. Die genamten beiden Endbereiche sind in Bezug auf die axiale Richtung, also die durch die Längsmittenachse der Nadel definierte Richtung, vorne bzw. hinten angeordnet. So ist innerhalb des Vorratsbehälters ein vorne und hinten abgedichteter Hohlraum zur Aufnahme der pigmentierten Flüssigkeit gebildet. Die hintere Abdichtung erfolgt über das Dichtungselement, das insbesondere aus Teflon besteht. Die vordere Abdichtung erfolgt insbesondere dadurch, dass die Nadel in ihrer Ruheposition, d.h. im nicht betätigten Zustand, die Austrittsöffnung verschließt. Sie kann dazu in einen konisch zulaufenden Sitz der Austrittsöffnung gepresst sein und/oder sich auch nur eng anliegend in diesem Sitz befinden.

Gemäß einer weiteren bevorzugten Ausgestaltung liegt das Dichtungselement abdichtend eng an einer Innenwand des Vorratsbehälters an. Das Dichtungselement weist außerdern eine Durchgangsöffnung auf, durch die die Nadel axial bewegbar hindurch geführt ist, wobei ein Kontakt zwischen dem Dichtungselement und der Nadel innerhalb der Durchgangsöffnung abdichtend eng ist. Das Dichtungselement ist insbesondere mittels einer Presspassung in den Vorratsbehälter eingefügt. Auch zwischen der Nadel und dem Dichtungselement liegt vorzugsweise eine Art Presspassung vor, deren Kontaktkraft aber vorteilhafterweise geringer ist als zwischen dem Dichtungselement und der Innenwand des Vorratsbehälters, da sich die Nadel innerhalb der Durchgangsöffnung hin und her bewegen können sollte. So sind die beiden Kontaktflächen zwischen dem Dichtungselement und dem Vorratsbehälter zum einen und zwischen dem Dichtungselement und der Nadel zum anderen jeweils dicht, d.h. insbesondere dicht gegenüber einem Austritt der pigmentierten Flüssigkeit, ausgeführt.

Gemäß einer weiteren bevorzugten Ausgestaltung ist eine Kontaktkraft zwischen dem Dichtungselement und der durch das Dichtungselement hindurch geführten Nadel so ausgelegt, dass eine Relativposition zwischen dem Dichtungselement und der Nadel ohne äußere Krafteinwirkung erhalten bleibt. Unter einer äußeren Krafteinwirkung ist hierbei insbesondere die Krafteinwirkung durch den Betätigungsstößel der Aufsprühvorrichtung zu verstehen. Dadurch ist vor allem gewährleistet, dass die Nadel nicht von sich aus und nicht ohne äußeres Zutun ihre Ruheposition, bei der sie sich eng anliegend und insbesondere abdichtend eng in dem Sitz der Austrittsöffnung befindet, verlässt. Insbesondere ist ein Durchgangsdurchmesser der Durchgangsöffnung des Dichtungselement um etwa 1 % bis etwa 5 %, vorzugsweise um etwa 2 %, kleiner als ein Nadeldurchmesser der Nadel in dem Bereich, der sich im montierten Zustand innerhalb der Durchgangsöffnung befindet. Gemäß einer alternativen Ausgestaltung ist es aber ebenso möglich, dass eine zusätzliche Feder vorgesehen ist, die die Nadel in den Sitz der Austrittsöffnung presst und so verhindert, dass die Austrittsöffnung versehentlich frei gegeben wird und es zu einem dann unerwünschten Auslaufen der im Vorratsbehälter befindlichen pigmentierten Flüssigkeit kommt.

Gemäß einer weiteren bevorzugten Ausgestaltung ist die Nadel an ihrem hinteren Ende mechanisch fest, aber lösbar mit einem Betätigungsstößel verbunden. Dadurch werden zugleich eine Austauschbarkeit des Düsenkopfs sowie eine trotzdem einfache und sichere Betätigung der Aufsprühvorrichtung ermöglicht.

Gemäß einer weiteren bevorzugten Ausgestaltung ist die Verbindung zwischen dem hinteren Ende der Nadel und dem Betätigungsstößel mittels eines Formschlusses realisiert. Beispielsweise ist eine Art lösbarer Bajonettverschluss zwischen dem hinteren Ende der Nadel und dem Betätigungsstößel vorgesehen.

Nachfolgend wird die Erfindung anhand eines bevorzugten Ausführungsbeispiels in Verbindung mit der Zeichnung näher erläutert. Dabei zeigen
- Fig. 1: eine perspektivische, teilweise aufgebrochene Darstellung einer gat- tungsgemäßen Vorrichtung, wie sie aus DE 10 2045 038 162.6 be- kannt ist und
- Fig. 2: einen Schnitt durch den Düsenträger nach der erfindungsgemäßen Lösung.

Eine gattungsgemäße Vorrichtung weist einen länglichen, stiftartig in der Hand haltbaren Grundkörper 1 auf, an dessen vorderen Ende ein farbführendes Düsenteil 2 angeordnet ist.

Das farbführende Düsenteil 2 umfasst eine konische Düsenhauben 3 mit einer Durchlass- und Führungsbohrung 4 für eine Düse 5, eine die Düsenhaube 3 übergreifende Sicherungshaube 6 und einen Ringkörper 7.

Der Ringkörper 7 weist eine ringförmig umlaufende Nut 8 auf, in die ein Führungskragen 9 des Grundkörpers 1 eingreift, sodass der Ringkörper 7 um 360° schwenkbar gelagert ist.

In dem farbführenden Düsenteil 2 ist weiterhin ein einen Düsenkopf bildender Düsenträger 10 angeordnet, von dem sich ein Düsenrohr 11 wegerstreckt, an dessen vorderen Ende die Düse 5 ausgebildet ist. Im Inneren des Düsenrohrs 11 sitzt eine Nadel 12, welche von einer Schraubenfeder 13 beaufschlagt ist. Die Schraubenfeder 13 und die Nadel 12 sind in einer Längsbohrung 14 des Düsenträgers 10 angeordnet, wobei in diese Längsbohrung 14 ein, wie nachfolgend beschrieben, längsverschiebbarer Betätigungsstößel 15 einwirkt.

Der Düsenträger 10 besitzt eine im Wesentlichen runde Außenform und ist formschlüssig in den Ringkörper 7 einsetzbar, wobei ein seitlicher Ansatz 16 des Düsenträgers 10 in einen - in der Zeichnung nicht erkennbaren - Schlitz des Ringkörpers 7 eingreift und dementsprechend relativ zu dem Ringkörper 7 drehfest festgelegt ist, welcher seinerseits aber relativ zum Grundkörper 1 verdrehbar ist.

In dem Ansatz 16 ist in Form einer Ausnehmung ein Farbeinlass 17 ausgebildet, wobei in den Farbeinlass 17 entweder ein Verbindungsschlauch zu einem Farbvorratsbehälter eingesetzt werden kann oder der Steckansatz eines kleinen, unmittelbar aufsetzbaren Farbvorratsbehälters.

Der Ringkörper 7 weist ein Außengewinde 18 auf, auf welches das Innengewinde 19 der Sicherungshaube 6 aufschraubbar ist. Auf diese Weise kann über die Sicherungshaube 6 die Düsenhaube 3 am Ringkörper 7 befestigt werden, wobei gleichzeitig der Düsenträger 10, der in der stirnseitigen Ausnehmung des Grundkörpers 1 sitzt, axial festgelegt wird.

Aus dem Vorstehenden wird deutlich, dass das farbführende Düsenteil 2 insgesamt relativ zum Grundkörper 1 verdrehbar ist und der Düsenträger 10 mit dem Farbeinlass 17, der Düse 5, der Düsennadel 12 und der Schraubenfeder 13 austauschbar sind, sodass kein farbführendes Teil zurückbleibt und beim Einsetzen eines neuen Düsenträgers 10 völlig problemlos mit einer neuen Farbe weitergearbeitet werden kann.

Das hintere Ende der Düsennadel 12 ist mit der Schraubenfeder 13 verbunden, wohingegen das vordere Ende der Schraubenfeder 13 sich an der sich verengenden Düse 5 abstützt, sodass bei einer Bewegung des Betätigungsstößels 15 nach vorne die Schraubenfeder 13 komprimiert wird und bei einer Rückwärtsbewegung des Betätigungsstößels 15 die Schraubenfeder 13 die Düsennadel 12 mit zurücknimmt.

Der Betätigungsstößel 15 ist über sein inneres Ende 20 mit einem um eine Schwenkachse 21 schwenkbar gelagerten, in Richtung des Pfeils P betätigbaren Betätigungshebel H verbunden, dessen Verlagerung gegen die Kraft einer Rückstellfeder 22 in Richtung des Pfeils P dazu führt, dass der Betätigungsstößel 15 nach rechts bzw. hinten bewegt wird, sodass die Schraubenfeder 13 die Nadel 12 in der Zeichnung nach rechts verlagern kann, wodurch mit zunehmender Bewegung nach rechts bzw. hinten die Durchlassöffnung der Düse 5 zunehmend vergrößert wird und dementsprechend mehr Farbe abgegeben werden kann.

Am rückseitigen Ende des Grundkörpers 1 ist ein Lufteinlass 23 vorgesehen. An den Lufteinlass 23 schließt sich nach innen ein Luftkanal 24 aus einem schlauchartigen, flexiblen Material an. Schräg zu dem Luftkanal 24 verläuft eine Führung 25 für ein mit einer gerändelten Oberfläche versehenes Stellrad 26, welches in den Druckluftkanal 24 eingreift und diesen durch Verlagerung nach vorne weiter öffnet und durch Verlagerung nach hinten schließt, sodass auf diese Weise der Druckluftdurchlass eingestellt werden kann.

Der Druckluftkanal 24 mündet in die sich konisch verjüngendes Düsenhaube 3, wobei der Luftstrom beschleunigt wird und an der Düse 5 vorbei strömt und auf Grund des durch den Venturi-Effekt aufgebauten Unterdrucks die Farbe aus einem sich an den Farbeinlass 17 anschließenden Farbkanal 27 mitnimmt, sodass durch die Düse 5 ein Farb-Luft-Gemisch ausströmt.

Der Druckluftaufbau kann beispielsweise mittels eines Kompressors erfolgen. Der Arbeitsdruck beträgt maximal 3 bar.

Der Luftkanal 24 führt an dem Betätigungshebel H vorbei und wird bei 28, wenn sich der Betätigungshebel H im vorderen Schließzustand befindet, abgequetscht. Beim Verlagern des Betätigungshebels H Richtung des Pfeils P wird dann, wie bereits beschrieben, durch Verlagerung der Nadel nach hinten die Düse 5 freigegeben und gleichzeitig der Druckluftkanal 24 geöffnet.

Der Weg des Betätigungshebels H kann durch eine Rändelmutter 29 begrenzt bzw. eingestellt werden, um über einen längeren Zeitraum eine konstante Sprühstrichstärke aufrecht erhalten zu können. Die Rändelmutter 29 sitzt auf einer Gewindestange 30, die durch eine Drehbewegung der Rändelmutter 29 axial verlagert wird und so einen verstellbaren Anschlag für den Betätigungshebel H bildet.

Bei der vorstehend beschriebenen gattungsgemäßen Vorrichtung ist vorgesehen, dass die pigmentierte Flüssigkeit über einen Farbeinlass 17 von außen zugeführt wird.

Bei dem in Fig. 2 dargestellten Ausführungsbeispiel einer erfindungsgemäßen Aufsprühvorrichtung ist demgegenüber ein austauschbarer Düsenkopf 10a vorgesehen, bei dem eine Nadel 12a und eine Schraubenfeder 13a direkt innerhalb eines im Wesentlichen hohlzylindrischen Vorratsbehälters 31 für die aufzusprühende pigmentierte Flüssigkeit angeordnet sind. Der Vorratsbehälter 31 läuft an einem vorderen axialen Ende konisch zu und weist dort eine Austrittsöffnung 32 auf, deren Innenwand einen ebenfalls nach vorne konisch zulaufenden Sitz 32a bildet. Die Nadel 12a verjüngt sich an ihrem vorderen Ende und läuft in einer Nadelspitze 12b aus, mittels der sie die Austrittsöffnung 32 durchsetzt. Die Nadelspitze 12b befindet sich in der in Fig. 2 gezeigten Ruheposition der Nadel 12a eng anliegend und gegenüber einem Flüssigkeitsaustritt abdichtend in dem Sitz 32a. Die Innenwand des Sitzes 32a und die Außenkontur der Nadelspitze 12b sind aneinander angepasst. Sie haben insbesondere jeweils die gleiche Konizität, d.h. den gleichen Neigungswinkel bezüglich der Mittenlängsachse 36 der Nadel 12a bzw. der Aufsprühvorrichtung insgesamt.

Im Bereich der Austrittsöffnung 32 endet an der Außenseite des vorne konisch zulaufenden Vorratsbehälters 31 ein Düsenkopfluftkanal 24a, der mit dem in Fig. 1 gezeigten Druckluftkanal 24 in Verbindung steht. Der Düsenkopfluftkanal 24a verläuft zwischen dem Vorratsbehälter 31 und einer äußeren Düsenkappe 37 des austauschbaren Düsenkopfs 10a.

An einem hinteren oder rückwärtigen axialen Ende des Vorratsbehälters 31 ist ein Dichtungselement in Form einer Teflondichtung 33 mittels einer gegenüber einem Flüssigkeitsaustritt abdichtenden Presspassung in den Vorratsbehälter 31 eingesetzt. Die Teflondichtung 33 hat eine zentrale Durchgangsbohrung 33a, durch die die Nadel 12a hindurch geführt ist. Die Führung der Nadel 12a innerhalb der Durchgangsbohrung 33a ist so ausgestaltet, dass zum einen eine axiale Hin- und Herbewegung der Nadel 12a möglich ist, aber zum anderen auch an dieser Stelle eine Abdichtung gegenüber einem Flüssigkeitsaustritt gewährleistet ist.

Innerhalb des Vorratsbehälters 31 ist also ein Aufnahmeraum 31 a zur Aufnahme der aufzusprühenden pigmentierten Flüssigkeit gebildet. Dieser Aufnahmeraum 31a ist seitlich durch die Wand des Vorratsbehälters 31, vorne durch die in der Ruhestellung dicht in dem Sitz 32a der Austrittsöffnung 32 sitzende Nadelspitze 12b und hinten durch die Teflondichtung 33 begrenzt.

In der hohlzylindrischen Wand des Vorratsbehälters 31 befindet sich eine Nachfüllöfnung 34, welche durch eine geschlitzte Silikonmembran 35 abgeschlossen ist. Die Silikonmembran 35, die bei dem gezeigten Ausführungsbeispiel in eine in der Düsenkappe 37 vorgesehenen weiteren und mit der Nachfiillöffnung 34 fluchtenden Öffnung 34a eingesetzt ist, hat einen Schlitz 35a, der eine Druckausgleichsfunktion erfiillt. Kommt es bei Betätigung der Aufsprühvorrichtung zu einer Entnahme von pigmentierter Flüssigkeit aus dem Aufnahmeraum 31a des Vorratsbehälters 31, kann durch den Schlitz 35a Luft in den Aufnahmeraum 31a nachströmen, so dass ein Druckausgleich stattfindet. Der sich andernfalls in dem Aufnahmeraum 31a einstellende Unterdruck könnte ansonsten die Funktionsfähigkeit der Aufsprühvorrichtung beeinträchtigen. Andererseits ist die geschlitzte Silikonmembran 35 so ausgebildet, dass die pigmentierte Flüssigkeit nicht durch den Schlitz 35a nach außen austreten kann. Die Silikonmembran 35 hat also eine Doppelfunktion. Zum einen sorgt sie für den Druckausgleich, zum anderen dichtet sie gegenüber einem Flüssigkeitsaustritt ab.

Die Nadel 12a ist innerhalb des Aufnahmeraums 31 a mit einer Anschlagscheibe 12c versehen, die fest an der Nadel 12a angebracht ist, beispielsweise angeklebt, aufgepresst oder angeschweißt. Zwischen der Anschlagscheibe 12c und der Teflondichtung 33 ist die als Druckfeder ausgeführte Schraubenfeder 13a eingespannt, wodurch die Nadel 12a mit ihrer Nadelspitze 12b in den Sitz 32a gedrückt wird. Bei einer Betätigung der Aufsprühvorrichtung wird die Nadel 12a gegen die Federkraft der Schraubenfeder 13a axial nach hinten gezogen, wodurch die Austrittsöffnung 32a etwas geöffnet wird.

Die Nadel 12a ist vorne mittels des konisch zulaufenden vorderen Endbereichs des Vorratsbehälters 31, insbesondere mittels des dort vorgesehenen Sitzes 32a, und hinten mittels der Teflondichtung 33, insbesondere mittels deren Durchgangsbohrung 33a, gerührt.

Zur Betätigung der Aufsprühvorrichtung ist eine lösbare formschlüssige Verbindung der Nadel 12a mit einem Betätigungsstößel 15a vorgesehen. Diese Verbindung ist zur axialen Kraftübertragung vom Betätigungsstößel 15a auf die Nadel 12a ausgestattet. Dazu weist die Nadel 12a an ihrem hinteren axialen Ende auf der vom Aufnahmeraum 31a abgewandten Seite der Teflondichtung 33 einen abgekröpften oder umgebogenen Befestigungsendabschnitt 12d auf, der im montierten Zustand in eine korrespondierende radiale Bohrung 15b des Betätigungsstößels 15a eingreift. Die Verbindung ist lösbar, beispielsweise nach Art eines Bajonettverschlusses, ausgebildet, so dass ein Austausch des die Nadel 12a umfassenden Düsenkopfs 10a möglich ist.

Der austauschbare Düsenkopf 10a umfasst neben der Nadel 12a auch den je nach aktuellem Füllzustand mehr oder weniger mit pigmentierter Flüssigkeit befüllten Vorratsbehälter 31 mit der eingesetzten Teflondichtung 33, die Schraubenfeder 13a sowie die äußere Düsenkappe 37 mit der dort eingesetzten Silikonmembran 35. Die Düsenkappe 37 ist mittels geeigneter in Fig. 2 nicht mit dargestellter Befestigungsmittel, z.B. mittels eines Bajonettverschlusses, an dem Grundkörper 1 der Aufsprühvorrichtung lösbar befestigt. Aufgrund des Vorratsbehälters 31 ist der Düsenkopf 10a mit einem integrierten Flüssigkeitstank ausgestattet. Die insbesondere als Handgerät ausgeführte erfindungsgemäße Aufsprühvorrichtung kann also unabhängig von einer externen Flüssigkeitszuführung und vor allem auch ohne einen voluminösen gesondert auf den Düsenkopf 10a aufgesetzten externen Flüssigkeitstank betrieben werden.

## Patentansprüche

1. Vorrichtung zum Aufsprühen von pigmentierten Flüssigkeiten mittels eines Luftstroms umfassend einen Grundkörper (1), eine an der Vorderseite des Grundkörpers (1) angeordnete Sprühdüse (5) mit einer darin mittig angeordneten Nadel (12), einen Drucklufteinlass (23) und einen anschließenden Druckluftkanal (24, 24a), eine Austrittsöffnung (32) für eine pigmentierte Flüssigkeit, wobei ein durch den Druckluftkanal (24, 24a) zugeführter regelbarer Druckluftstrom an der Austrittsöffnung (32) für die pigmentierte Flüssigkeit vorbeiführbar und mit Flüssigkeitströpfchen beladbar ist und diese Flüssigkeitströpfchen durch die Sprühdüse (5) bei aufrecht erhaltenem Druckluftstrom abgebbar sind, wobei die Sprühdüse (5) und die Nadel (12; 12a) in einem Düsenkopf (10; 10a) angeordnet sind und der Düsenkopf (10; 10a) als Ganzes entfernbar bzw. austauschbar ist, **dadurch gekennzeichnet, dass** in dem Düsenkopf (10a) ein Vorratsbehälter (31) angeordnet ist, wobei innerhalb des Vorratsbehälters (31) ein Aufnahmeraum (31 a) zur Aufnahme der aufzusprühenden pigmentierten Flüssigkeit gebildet ist, so dass der Düsenkopf (10a) mit einem integrierten Flüssigkeitstank ausgestattet ist und die Vorrichtung unabhängig von einer externen Flüssigkeitszuführung betrieben werden kann, und wobei eine mit dem Vorratsbehälter (31) verbundene Befüllungsöfmung (34, 34a) vorgesehen ist, die von einer geschlitzten Membran (35) abgedeckt ist.

2. Vorrichtung nach Anspruch 1, **dadurch gekennzeichnet, dass** die Membran (35) aus Silikon besteht.

3. Vorrichtung nach Anspruch 1, **dadurch gekennzeichnet, dass** der Vorratsbehälter (31) um die Nadel (12a) herum angeordnet ist.

4. Vorrichtung nach Anspruch 1, **dadurch gekennzeichnet, dass** der Vorratsbehälter (31) eine hohlzylindrische Grundform mit einem konisch zulaufenden und die Austrittsöffnung (32) bildenden vorderen Endbereich und einem hinteren Endbereich aufweist, wobei im hinteren Endbereich ein Dichtungselement (33) in den Vorratsbehälter (31) eingesetzt ist.

5. Vorrichtung nach Anspruch 4, **dadurch gekennzeichnet, dass** das Dichtungselement (33) abdichtend eng an einer Innenwand des Vorratsbehälters (31) anliegt und das Dichtungselement (33) eine Durchgangsöffnung (33a) aufweist, durch die die Nadel (12) axial bewegbar hindurch geführt ist, wobei ein Kontakt zwischen dem Dichtungselement (33) und der Nadel (12) innerhalb der Durchgangsöffnung (33a) abdichtend eng ist.

6. Vorrichtung nach Anspruch 4, **dadurch gekennzeichnet, dass** eine Kontaktkraft zwischen dem Dichtungselement (33) und der durch das Dichtungselement (33) hindurch geführten Nadel (12) so ausgelegt ist, dass eine Relativposition zwischen dem Dichtungselement (33) und der Nadel (12) ohne äußere Krafteinwirkung erhalten bleibt.

7. Vorrichtung nach Anspruch 1, **dadurch gekennzeichnet, dass** die Nadel (12) an ihrem hinteren Ende mechanisch fest, aber lösbar mit einem Betätigungsstößel (15a) verbunden ist.

8. Vorrichtung nach Anspruch 7, **dadurch gekennzeichnet, dass** die Verbindung zwischen dem hinteren Ende der Nadel (12) und dem Betätigungsstößel (15a) mittels eines Formschlusses realisiert ist.

## Claims

1. Device for spraying on pigmented liquids by means of an airflow comprising a base body (1), a spray nozzle (5) disposed at the front side of the base body (1), wherein a needle (12) is disposed centrally in the spray nozzle (5), a compressed air inlet (23) and an adjacent compressed air duct (24, 24a), an outlet opening (33) for a pigmented liquid, wherein a controllable compressed air flow is supplied via the compressed air duct (24, 24a) and is guidable past the outlet opening (32) for the pigmented liquid where it is loadable with droplets of liquid, these droplets of liquid, during maintained compressed air flow, being dischargeable through the spray nozzle (5), wherein the spray nozzle (5) and the needle (12; 12a) are disposed in a nozzle head (10a), the nozzle head being removable or replaceable, respectively, as a whole, **characterized in that** a receptacle (31) is disposed in the nozzle head (10a), wherein a receiving space (31a) is formed inside the receptacle (31) for receiving the pigmented liquid to be sprayed on so that the nozzle head (10a) is equipped with an integrated liquid container and the device can be operated independently of an external liquid supply, and wherein a fill opening (34, 34a) which is connected with the receptacle (31) and covered by a slit diaphragm (35) is provided.

2. Device according to claim 1, **characterized in that** the diaphragm (35) consists of silicone.

3. Device according to claim 1, **characterized in that** the receptacle (31) is disposed about the needle (12a).

4. Device according to claim 1, **characterized in that** the receptacle (31) has a hollow cylindrical basic shape with a conically tapering front end area forming the outlet opening (32) and a rear end area, a sealing element (33) being inserted into the receptacle (31) in the rear end area.

5. Device according to claim 4, **characterized in that** the sealing element (33) closely adheres to an inner wall of the receptacle (31) such as to provide a sealing effect, the sealing element (33) having a passage opening (33a) through which the needle (12) is guided in an axially movable manner, a contact between the sealing element (33) and the needle (12) in the passage opening (33a) being narrow enough to provide a sealing effect.

6. Device according to claim 4, **characterized in that** a contact force between the sealing element (33) and the needle (12) guided through the sealing element (33) is defined such that a relative position between the sealing element (33) and the needle (12) is maintained as long as there is no effect of an external force.

7. Device according to claim 1, **characterized in that** the rear end of the needle (12) is securely but detachably connected to an actuating ram (15a) by mechanical means.

8. Device according to claim 7, **characterized in that** the connection between the rear end of the needle (12) and the actuating ram (15a) is provided by a positive fit.

## Revendications

1. Dispositif pour pulvériser des liquides pigmentés au moyen d'un courant d'air, comprenant un corps de base (1), une buse de pulvérisation (5) disposée sur le côté avant du corps de base (1) avec une aiguille (12) disposée au milieu de celui-ci, une entrée d'air comprimé (23) et un canal d'air comprimé contigu (24, 24a), une ouverture de sortie (32) pour un liquide pigmenté, un courant d'air comprimé régulable amené par le canal d'air comprimé (24, 24a) pouvant passer devant l'ouverture de sortie (32) pour le liquide pigmenté et pouvant être chargé de gouttelettes de liquide et ces gouttelettes de liquide pouvant être délivrées par la buse de pulvérisation (5) en cas de courant d'air comprimé maintenu, la buse de pulvérisation (5) et l'aiguille (12 ; 12a) étant disposées dans une tête de buse (10 ; 10a) et la tête de buse (10 ; 10a) pouvant être retirée ou remplacée dans son ensemble, **caractérisé en ce qu'**un réservoir de stockage (31) est disposé dans la tête de buse (10a), un espace de réception (31a) étant formé dans le réservoir de stockage (31) pour la réception du liquide pigmenté à pulvériser de sorte que la tête de buse (10a) soit équipée d'un réservoir de liquide intégré et que le dispositif puisse fonctionner indépendamment d'une amenée de liquide externe, et une ouverture de remplissage (34, 34a) reliée au réservoir de stockage (31) étant prévue, laquelle est recouverte d'une membrane fendue (35).

2. Dispositif selon la revendication 1, **caractérisé en ce que** la membrane (35) se compose de silicone.

3. Dispositif selon la revendication 1, **caractérisé en ce que** le réservoir de stockage (31) est disposé autour de l'aiguille (12a).

4. Dispositif selon la revendication 1, **caractérisé en ce que** le réservoir de stockage (31) présente une forme de base cylindrique creuse avec une zone d'extrémité avant se terminant en cône et formant l'ouverture de sortie (32) et une zone d'extrémité arrière, un élément de garniture (33) étant inséré dans la zone d'extrémité arrière du réservoir de stockage (31).

5. Dispositif selon la revendication 4, **caractérisé en ce que** l'élément de garniture (33) repose étroitement de manière étanche sur une paroi intérieure du réservoir de stockage (31) et **en ce que** l'élément de garniture (33) présente une ouverture de passage (33a), par laquelle l'aiguille (12) passe de manière mobile dans le sens axial, un contact entre l'élément de garniture (33) et l'aiguille (12) dans l'ouverture de passage (33a) étant étroit et étanche.

6. Dispositif selon la revendication 4, **caractérisé en ce qu'**une force de contact entre l'élément de garniture (33) et l'aiguille (12) passée par l'élément de garniture (33) est configurée de sorte qu'une position relative entre l'élément de garniture (33) et l'aiguille (12) soit maintenue sans action d'une force extérieure.

7. Dispositif selon la revendication 1, **caractérisé en ce que** l'aiguille (12) est reliée mécaniquement, sur son extrémité arrière, de manière fixe mais détachable à un coulisseau d'actionnement (15a).

8. Dispositif selon la revendication 7, **caractérisé en ce que** la liaison entre l'extrémité arrière de l'aiguille (12) et le coulisseau d'actionnement (15a) est réalisée au moyen d'une liaison positive.
